# EUROPÄISCHE PATENTANMELDUNG

(11) **EP 4 767 920 A1**
(43) Veröffentlichungstag der Anmeldung: **01.07.2026**
(21) Anmeldenummer: 25223700.3
(22) Anmeldetag: 16.12.2025
(51) Int. Cl.: A47L 15/50

(54) **HALTER ZUM HALTEN VON SPÜLGUT IN EINEM GESCHIRRKORB EINER HAUSHALTS-GESCHIRRSPÜLMASCHINE UND HAUSHALTS-GESCHIRRSPÜLMASCHINE MIT EINEM SOLCHEN HALTER**

(30) Priorität: 30.12.2024 DE 202024107626 U
(71) Anmelder: Foshan Shunde Midea Washing Appliances Manufacturing Co., Ltd., Foshan, Guangdong 528311 (CN)
(72) Erfinder: Votadoro, Samuele Giuseppe, 70565 Stuttgart (DE)
(74) Vertreter: Dorow, Florian

(57) **Zusammenfassung**

Die Erfindung betrifft einen Halter (12) zum Halten von Spülgut (13) in einem Geschirrkorb (3, 4) einer Haushalts-Geschirrspülmaschine (1), aufweisend wenigstens ein erstes Halteelement (14.1), das eine erste Tragebene (14a) für Spülgut (13) bildet, wenigstens ein an dem ersten Halteelement (14.1) um eine erste Schwenkachse (S1) schwenkbar gelagertes zweites Halteelement (14.2), das eine zweite Tragebene (14b) für Spülgut (13) bildet, und wenigstens ein an dem zweiten Halteelement (14.2) um eine von der ersten Schwenkachse (S1) verschiedene zweite Schwenkachse (S2) schwenkbar gelagertes drittes Halteelement (14.3), das eine dritte Tragebene (14c) für Spülgut (13) bildet. Die Erfindung betrifft außerdem eine Haushalts-Geschirrspülmaschine (1) mit einem Geschirrkorb (3, 4), der wenigstens einen solchen Halter (12) aufweist.

## Beschreibung

Die Erfindung betrifft einen Halter zum Halten von Spülgut in einem Geschirrkorb einer Haushalts-Geschirrspülmaschine, aufweisend wenigstens ein erstes Halteelement, das eine erste Tragebene für Spülgut bildet, und wenigstens ein an dem ersten Halteelement um eine erste Schwenkachse schwenkbar gelagertes zweites Halteelement, das eine zweite Tragebene für Spülgut bildet. Die Erfindung betrifft außerdem eine Haushalts-Geschirrspülmaschine mit einem Geschirrkorb, der wenigstens einen solchen Halter aufweist

Die WO 2018/188881 A1 beschreibt einen Stielgeschirrhalter zur Verwendung in Geschirrspülmaschinen, mit zwei Stielgeschirrhalteeinheiten, die an einem Verbindungsbereich so aneinander befestigt sind, dass sich eine in Bezug auf die andere bewegen kann, und die eine Vielzahl von Halteelementen aufweist, die nebeneinander angeordnet sind und den Stiel des Stielgeschirrs ergreifen, wenn ein Stielgeschirr darauf platziert wird, und ein Stützelement aufweisen, an dem der Rand des Stielgeschirrs anliegt, wenn der Stiel des Stielgeschirrs auf dem Halteelement platziert ist, wobei der Stielgeschirrhalter zwischen einer geschlossenen Position, in der die Stielgeschirrhalter-Einheiten an dem Verbindungsbereich eingedreht sind, so dass sie sich nahe aneinander befinden, und einer offenen Position, in der sich die Stielgeschirrhalter-Einheiten voneinander weg bewegt sind, so dass sie zum darauf Aufsetzen von Stielgeschirr eingerichtet sind, wobei der Stielgeschirrhalter einen Verriegelungsmechanismus aufweist, der es ermöglicht, die Stielgeschirrhalter-Einheiten jeweils in der geschlossenen Position und in der offenen Position zu fixieren.

Aufgabe der Erfindung ist es, einen Halter zum Halten von Spülgut in einem Geschirrkorb einer Haushalts-Geschirrspülmaschine zu schaffen, der auf vielfältige Weise verwendet werden kann.

Die Aufgabe wird gelöst durch einen Halter zum Halten von Spülgut in einem Geschirrkorb einer Haushalts-Geschirrspülmaschine, aufweisend:
- wenigstens ein erstes Halteelement, das eine erste Tragebene für Spülgut bildet,
- wenigstens ein an dem ersten Halteelement um eine erste Schwenkachse schwenkbar gelagertes zweites Halteelement, das eine zweite Tragebene für Spülgut bildet, und
- wenigstens ein an dem zweiten Halteelement um eine von der ersten Schwenkachse verschiedene zweite Schwenkachse schwenkbar gelagertes drittes Halteelement, das eine dritte Tragebene für Spülgut bildet.

Der Halter umfasst demgemäß mindestens drei Halteelemente, die über jeweils mindestens eine Schwenkachse gelenkig miteinander verbunden sind. Jedes Halteelemente ist derart gestaltet, dass eine jeweilige Tragebene gebildet wird. Die jeweilige Tragebene kann derart ausgebildet sein, dass einzelne Spülgutobjekte darauf abgestellt oder zumindest daran angelehnt werden können. Mittels der jeweiligen Schwenkachse können jeweils zwei unmittelbar nebeneinander angeordnete Halteelemente gegeneinander verstellt werden, und zwar derart, dass die Tragebene des einen Halteelements relativ zur Tragebene des anderen Halteelements in unterschiedlichen Winkeln zueinander eingestellt werden können. Demgemäß kann der erfindungsgemäße Halter in einem Geschirrkorb einer Haushalts-Geschirrspülmaschine verwendet werden, um Spülgut während eines Spülvorgangs zu lagern, wobei in Abhängigkeit der besonderen Gestalt, der Größe und/oder der Anzahl von unterschiedlichen Spülgutobjekte, die gespült werden sollen, der Halter in eine bestimmte Konfiguration von mehreren möglichen Konfigurationen eingestellt werden kann, um den Halter besser an die konkreten Spülgutobjekte anpassen zu können, so dass die Spülgutobjekte besser, insbesondere stabile gehalten sind.

Bei den bekannten Haltern, wie beispielsweise einem Halter gemäß WO 2018/188881 A1, sind zwar zwei verschiedene Stielgeschirrhalter-Einheiten vorgesehen, die an einer gemeinsamen Schwenkachse gegeneinander verstellbar verbunden sind. Allerdings ist dort nur eine Einstellung einer vollständig zusammengeklappten Schließstellung vorgesehen, um den Halter außerhalb der Haushalts-Geschirrspülmaschine platzsparend aufbewahren zu können, und eine Einstellung einer vollständig auseinandergeklappten Betriebsstellung vorgesehen, in der die Tragebenen für Spülgut in einer einzigen, fest vorgegebenen Konfiguration zum Reinigen des Spülgutes innerhalb der Haushalts-Geschirrspülmaschine genutzt werden kann. Der Halter nach dem Stand der Technik kann demgemäß nicht in unterschiedlichen Konfigurationen genutzt werden, zumal dort auch noch ein Verriegelungsmechanismus vorgesehen ist, der die beiden Stielgeschirrhalter-Einheiten in der einzigen Betriebsstellung arretiert, so dass dieser tatsächlich nur in dieser einzigen Einstellung genutzt werden kann.

Indem der erfindungsgemäße Halter mindestens drei Halteelemente umfasst, die über mindestens zwei verschiedene Schwenkachsen gelenkig miteinander verbunden sind, können mindestens drei verschiedene Tragebenen des Halters jeweils relativ zueinander unterschiedlich ausgerichtet werden, so dass jede der mindestens drei Tragebenen unabhängig von den jeweils anderen Tragebenen eine individuelle Lage einnehmen kann. Der Vorteil des erfindungsgemäßen Halters besteht somit darin, dass eine nahezu beliebige Anzahl von unterschiedlichen Stellungen bzw. Konfigurationen der mehreren Halteelemente bzw. der mehreren Tragebenen am Halter manuell eingestellt werden können. So kann der Halter auf einfache und sehr flexible Weise an unterschiedliche Arten von Spülgut eingestellt und angepasst werden.

Beispielsweise können in einer ersten Konfiguration eine erste Tragebene eine erste Lage einnehmen, eine zweite Tragebene eine von der ersten Lage der ersten Tragebene verschiedene zweite Lage einnehmen und eine dritte Tragebene eine von der ersten Lage der ersten Tragebene und der zweiten Lage der zweiten Tragebene verschiedene dritte Lage einnehmen, wenn der Halter in einem Geschirrkorb einer Haushalts-Geschirrspülmaschine eingesetzt ist.

In einer von der ersten Konfiguration verschiedenen zweiten Konfiguration können beispielsweise die erste Tragebene eine erste Lage einnehmen und auch die zweite Tragebene die erste Lage einnehmen, so dass die erste Tragebene und die zweite Tragebene eine gemeinsame doppelt so große Tragebene bilden, wobei die dritte Tragebene eine von der Lage der ersten Tragebene und der zweiten Tragebene verschiedene Lage einnehmen kann, wenn der Halter in einem Geschirrkorb einer Haushalts-Geschirrspülmaschine eingesetzt ist.

In einer von der ersten Konfiguration und der zweiten Konfiguration abermals verschiedenen dritten Konfiguration können beispielsweise die zweite Tragebene eine zweite Lage einnehmen und auch die dritte Tragebene die zweite Lage einnehmen, so dass die zweite Tragebene und die dritte Tragebene eine gemeinsame doppelt so große Tragebene bilden, wobei die erste Tragebene eine von der Lage der zweiten Tragebene und der dritten Tragebene verschiedene Lage einnehmen kann, wenn der Halter in einem Geschirrkorb einer Haushalts-Geschirrspülmaschine eingesetzt ist.

In weiteren verschiedenen Konfigurationen können die jeweiligen Winkellagen der ersten Tragebene, der zweiten Tragebene und der dritten Tragebene jeweils individuell und verschieden eingestellt werden, um den Halter in einer dieser verschiedenen Konfigurationen in den Geschirrkorb einer Haushalts-Geschirrspülmaschine einsetzten zu können. Die Tragebenen können gegebenenfalls auch dann verstellt werden, wenn der Halter bereits in den Geschirrkorb der Haushalts-Geschirrspülmaschine eingesetzt ist.

Die erste Schwenkachse kann eine Einzelschwenkachse sein. In analoger Weise zur ersten Schwenkachse kann auch die zweite Schwenkachse eine Einzelschwenkachse sein.

Der Halter kann wenigstens einen Rastkranz aufweisen, der konzentrisch zur ersten Schwenkachse oder zur zweiten Schwenkachse an dem ersten Halteelement, an dem zweiten Halteelement oder an dem dritten Halteelement angeordnet sein kann und der Rastkranz kann dabei mit einem Gegenrastmittel, das an einem jeweils benachbarten Halteelement von erstem Halteelement, zweitem Halteelement oder drittem Halteelement angeordnet ist, derart zusammenwirken, dass dadurch mehrere Rastwinkelstellungen realisiert werden, die unterschiedliche, verrastende Lagestellungen des ersten Halteelements, des zweiten Halteelements und/oder des dritten Halteelements bzw. jeden weiteren Halteelements relativ zueinander ermöglichen.

In einer ersten Ausführungsvariante kann der Rastkranz mehrere auf einem gemeinsamen Umfang gleichmäßig verteilt angeordnete Vertiefungen aufweisen, die eine kugelabschnittsförmige Oberflächengestalt aufweisen. Im Falle dieser ersten Ausführungsvariante können beispielsweise zwölf solcher Vertiefungen vorgesehen sein, so dass dadurch mehrere Rastwinkelstellungen realisiert werden, die sich jeweils um 30 Grad unterscheiden.

Das Gegenrastmittel kann von einem einzelnen Rastvorsprung gebildet werden, der eine zu den konkaven kugelabschnittsförmige Oberflächengestalten der Vertiefungen des Rastkranzes übereinstimmende konvexe kugelabschnittsförmige Oberflächengestalt aufweist, so dass bei einem Verstellen des ersten Halteelements relativ zum zweiten Halteelements bzw. bei einem Verstellen des dritten Halteelements relativ zum zweiten Halteelements, der konvexe kugelabschnittsförmige Rastvorsprung von einer Vertiefung in die nächste Vertiefung springen kann und dadurch bevorzugte Rastwinkelstellungen vorgeben kann.

In einer alternativen zweiten Ausführungsvariante kann der Rastkranz ebenfalls mehrere auf einem gemeinsamen Umfang gleichmäßig verteilt angeordnete Vertiefungen aufweisen, diese weisen jedoch keilförmige Oberflächengestalten auf. Im Falle dieser zweiten Ausführungsvariante können beispielsweise zwölf solcher keilförmigen Vertiefungen vorgesehen sein, so dass dadurch mehrere Rastwinkelstellungen realisiert werden, die sich jeweils um 30 Grad unterscheiden.

Das Gegenrastmittel kann von einem einzelnen Rastvorsprung gebildet werden, der eine zu den konkaven keilförmigen Oberflächengestalten der Vertiefungen des Rastkranzes übereinstimmende konvexe keilförmige Oberflächengestalt aufweist, so dass bei einem Verstellen des ersten Halteelements relativ zum zweiten Halteelements bzw. bei einem Verstellen des dritten Halteelements relativ zum zweiten Halteelements, der konvexe keilförmigen Rastvorsprung von einer Vertiefung in die nächste Vertiefung springen kann und dadurch bevorzugte Rastwinkelstellungen vorgeben kann.

Die konkaven keilförmigen Oberflächengestalten der Vertiefungen können in Art von Kerben ausgebildet sein, die sich radial vom Zentrum der ersten Schwenkachse bzw. vom Zentrum der zweiten Schwenkachse ausgehend nach außen erstrecken.

Alternativ kann die erste Schwenkachse als eine Doppelschwenkachse ausgebildet sein, die eine erste Teilschwenkachse und eine parallel zur ersten Teilschwenkachse verlaufende zweite Teilschwenkachse umfassen kann. Wenn die erste Schwenkachse als eine Doppelschwenkachse ausgebildet ist, dann kann das erste Halteelement und das zweite Halteelement derart gegeneinander verschwenkt werden, dass das erste Halteelement und das zweite Halteelement parallel zueinander ausgerichtet in eine nebeneinander liegende Anordnung gebracht werden können. Zur Bilden einer solchen Doppelschwenkachse können die im Folgenden noch näher beschriebenen Doppelgelenke vorgesehen werden.

In analoger Weise zur ersten Schwenkachse kann auch die zweite Schwenkachse eine Einzelschwenkachse sein. Alternativ kann die zweite Schwenkachse als eine Doppelschwenkachse ausgebildet sein, die eine erste Teilschwenkachse und eine parallel zur ersten Teilschwenkachse verlaufende zweite Teilschwenkachse umfassen kann. Wenn die zweite Schwenkachse als eine Doppelschwenkachse ausgebildet ist, dann kann das zweite Halteelement und das dritte Halteelement derart gegeneinander verschwenkt werden, dass das zweite Halteelement und das dritte Halteelement parallel zueinander ausgerichtet in eine nebeneinander liegende Anordnung gebracht werden können. Zur Bilden einer solchen Doppelschwenkachse können die im Folgenden noch näher beschriebenen Doppelgelenke vorgesehen werden.

In einer weiterführenden Gestaltung kann der Halter wenigstens ein an dem dritten Halteelement um eine von der ersten Schwenkachse und der zweiten Schwenkachse verschiedene dritte Schwenkachse schwenkbar gelagertes viertes Halteelement aufweisen, das eine vierte Tragebene für Spülgut bildet.

Demgemäß kann der erfindungsgemäße Halter nicht nur drei Halteelemente aufweisen, sondern beispielsweise vier Halteelemente aufweisen. In ergänzenden Varianten kann zusätzlich zu einem vierten Halteelement noch ein oder mehrere weitere Halteelemente vorgesehen sein, die jeweils über eine weitere Schwenkachse mit den anderen Halteelementen verbunden sein können.

Unabhängig der konkreten Anzahl von Halteelementen, können wenigstens drei Halteelemente somit seriell hintereinander kettenartig aneinandergefügt sein, wobei jeweils zwei unmittelbar benachbarte Halteelemente mittels einer Einfachgelenkanordnung oder mittels einer Doppelgelenkanordnung gelenkig miteinander verbunden sein können. Gegebenenfalls können auch einzelne benachbarte Halteelemente mittels einer Einfachgelenkanordnung schwenkbar miteinander verbunden sein und andere benachbarte Halteelemente mittels einer Doppelgelenkanordnung schwenkbar miteinander verbunden sein.

Weist der erfindungsgemäße Halter wenigstens vier Halteelemente auf, so kann eine größere Anzahl an Varianten von individuellen Konfigurationen eingestellt werden. Dies hat den Vorteil, dass ein solcher Halter noch flexibler und noch universeller an unterschiedlichste Arten von Spülgut angepasst werden kann. Im Ergebnis kann das Spülgut dann besser, insbesondere stabiler in einem Geschirrkorb positioniert werden und die Gefahr, dass ein Spülgutobjekt während eines Spülvorgangs in der Haushalts-Geschirrspülmaschine umfällt und/oder beschädigt wird.

So kann in einer ersten Variante beispielsweise eine solche Konfiguration eingestellt werden, dass eine erste Tragebene eine erste Lage einnimmt und auch die zweite Tragebene die erste Lage einnimmt, so dass die erste Tragebene und die zweite Tragebene eine gemeinsame, doppelt so große erste Gesamttragebene bilden, wobei eine dritte Tragebene eine von der ersten Lage verschiedene zweite Lage einnehmen kann und auch die vierte Tragebene die zweite Lage einnimmt, so dass die dritte Tragebene und die vierte Tragebene eine gemeinsame, doppelt so große zweite Gesamttragebene bilden, wobei die erste Gesamttragebene in einem steilen Winkel zur zweiten Gesamttragebene eingestellt sein kann.

In einer alternativen zweiten Variante kann beispielsweise eine andere Konfiguration eingestellt werden, bei der eine erste Tragebene eine erste Lage einnimmt, und eine zweite Tragebene sowie eine dritte Tragebene und auch die vierte Tragebene eine von der ersten Lage verschiedene zweite Lage einnehmen, so dass die zweite Tragebene, die dritte Tragebene und die vierte Tragebene eine gemeinsame, dreimal so große Gesamttragebene bilden, wobei diese Gesamttragebene in einem steilen Winkel zur dann deutlich kleineren ersten Tragebene eingestellt sein kann.

Das dritte Halteelement kann an dem zweiten Halteelement über eine zweite Schwenkachse schwenkbar gelagert sein, die parallel zur ersten Schwenkachse verlaufend angeordnet ist, um welche das zweite Halteelement schwenkbar an dem ersten Halteelement gelagert ist und/oder das vierte Halteelement kann an dem dritten Halteelement über eine dritte Schwenkachse schwenkbar gelagert sein, die parallel zur ersten Schwenkachse und parallel zur zweiten Schwenkachse verlaufend angeordnet ist, um welche das dritte Halteelement schwenkbar an dem zweiten Halteelement gelagert ist.

In einer solchen Ausführungsform weist der Halter demgemäß mehrere Halteelemente auf, die mittels mehrerer Schwenkachsen, die parallel zueinander und voneinander beabstandet verlaufen, miteinander verbunden sind. Die mehreren Halteelemente sind dadurch in Art einer Kette mit mehreren Kettengliedern verbunden, wobei jeweils ein Kettenglied durch ein Halteelement gebildet wird. Der Halter kann in der einfachsten Ausführungsform lediglich drei solcher Halteelemente umfassen. In einer speziellen Ausführungsform weist der Halter vier solcher Halteelemente auf. In einer weiterentwickelten Ausführungsform kann der Halter aber auch fünf oder noch mehr Halteelemente umfassen, die mit einer entsprechenden Anzahl (Anzahl der Halteelemente minus eins) von parallelen Schwenkachsen kettenartig miteinander gelenkig verbunden sind.

Die kettenartige Ausbildung des Halters mit den mehreren seriell nacheinander gelenkig verbundenen Halteelementen kann neben der universellen Einstellbarkeit zur Lagerung von verschiedenen Arten von Spülgut noch den weiteren Vorteil, dass der Halter bei Nichtbenutzung auf eine sehr kompakte Größe zusammengefaltet werden kann, so dass der Halter bei Nichtbenutzung platzsparend, wahlweise innerhalb der Haushalts-Geschirrspülmaschine oder außerhalb der Haushalts-Geschirrspülmaschine aufbewahrt werden kann.

Das erste Halteelement kann wenigstens einen ersten Rastfuß aufweisen, der ausgebildet ist zum manuell lösbaren Anrasten des ersten Halteelements an einem ersten Drahtabschnitt eines Geschirrkorbes einer Haushalts-Geschirrspülmaschine und/oder das dritte Halteelement oder das vierte Halteelement kann wenigstens einen zweiten Rastfuß aufweisen, der ausgebildet ist zum manuell lösbaren Anrasten des dritten Halteelements oder des vierten Halteelements an einem zweiten Drahtabschnitt des Geschirrkorbes der Haushalts-Geschirrspülmaschine.

Der wenigstens eine erste Rastfuß ist demgemäß an dem in der Gliederkette von mehreren Halteelementen erstem Halteelement ausgebildet und der wenigstens eine zweite Rastfuß ist demgemäß an dem in der Gliederkette von mehreren Halteelementen letztem Halteelement ausgebildet. Wenn der Halter also insgesamt drei Halteelemente umfasst, so ist der wenigstens eine zweite Rastfuß an dem dritten Halteelement ausgebildet. Wenn der Halter jedoch insgesamt vier Halteelemente umfasst, so ist der wenigstens eine zweite Rastfuß an dem vierten Halteelement ausgebildet. Sollte der Halter eine größere Anzahl von Halteelementen aufweisen, so ist der wenigstens eine zweite Rastfuß an dem in der Gliederkette jeweils letztem Halteelement ausgebildet.

In der einfachsten Ausführungsform kann gegebenenfalls jeweils ein einziger erster Rastfuß und ein einziger zweiter Rastfuß ausreichend sein. Wenn aber der Halter beispielsweise mit linksseitigen und rechtsseitigen Traglaschen ausgebildet ist, wie im Folgenden noch näher beschrieben wird, so können an dem in der Gliederkette ersten Halteelement beispielsweise zwei erste Rastfüße vorgesehen sein, und zwar jeweils ein erster Rastfuß an der linksseitigen Traglasche des ersten Halteelements und ein weiterer erster Rastfuß an der rechtsseitigen Traglasche des ersten Halteelements. In analoger Weise kann jeweils ein zweiter Rastfuß an der linksseitigen Traglasche des in der Gliederkette letzten Halteelements und ein weiterer zweiter Rastfuß an der rechtsseitigen Traglasche des in der Gliederkette letzten Halteelements vorgesehen sein.

Der jeweilige erste Rastfuß und/oder zweite Rastfuß kann von einer Einkerbung an einem jeweiligen stirnseitigen Endabschnitt einer Traglasche ausgebildet sein. Die Einkerbung kann eine innenseitige Ausschnittkontur aufweisen, die der Gestalt des Querschnittes eines Drahtabschnittes des Geschirrkorbes einer Haushalts-Geschirrspülmaschine entspricht. Bei üblichen Geschirrkörben von Haushalts-Geschirrspül-maschinen werden Drähte mit kreisförmigem Querschnitt verwendet. Demgemäß kann die Einkerbung eine kreisförmige innenseitige Ausschnittkontur aufweisen. Der Durchmesser der kreisförmigen innenseitigen Ausschnittkontur kann dabei geringfügig kleiner gewählt werden als der tatsächliche Durchmesser der Drahtabschnitte des Geschirrkorbes, so dass die jeweilige Traglasche mit Federvorspannung auf einen Drahtabschnitt des Geschirrkorbes ausgerastet werden kann. Die Federvorspannung kann aus einer elastischen Verformung der Traglasche gewonnen werden. Dazu können sich zwei gegenüberliegende, an die innenseitige Ausschnittkontur der Einkerbung angrenzende Rastfinger an der Traglasche anschließen, die insoweit Federabschnitte bilden. Die innenseitige Ausschnittkontur der Einkerbung ist randoffen ausgebildet, so dass während eines Anrastvorgangs durch den der Halter an den Geschirrkorb angerastet wird, der Drahtabschnitt des Geschirrkorbes über den randoffenen Spalt der Einkerbung in die innenseitige Ausschnittkontur der Einkerbung eindringen kann und dort federelastisch eingerastet wird. Die beiden Rastfinger können gegenüberliegende Abschrägungen aufweisen, die derart angeschrägt sind, dass sie sich nach außen erweitern, wodurch während eines Anrastvorgangs durch den der Halter an den Geschirrkorb angerastet wird, der Drahtabschnitt des Geschirrkorbes in den Spalt hinein zentriert wird, so dass der Halter auf einfache und zuverlässige Weise an den Drahtabschnitt des Geschirrkorbes angerastet werden kann.

Die Rastfüße haben den Vorteil, dass der Halter sehr sicher und dabei lösbar an dem Geschirrkorb einer Haushalts-Geschirrspülmaschine befestigt werden kann. Ein Umfallen des Halters ist damit zuverlässig verhindert. Die spezielle Gestaltung der Rastfüße erlaubt es außerdem, dass die mit den Rastfüßen versehenen Traglaschen in einem an den Geschirrkorb angerastet Zustand weiterhin relativ zum Drahtabschnitt an den sie angerastet sind, gedreht werden können. Dies hat den Vorteil, dass die verschiedenen Halteelemente und somit die verschiedenen Tragebenen auch dann manuell verstellt, d.h. eingerichtet bzw. konfiguriert werden können, wenn der Halter bereits an den Geschirrkorb angerastet ist.

Der Halter kann gekennzeichnet sein durch wenigstens eine erste Schwenklageranordnung, die als wenigstens ein erstes Doppelgelenk mit einer ersten Koppelstange, einem die erste Koppelstange mit dem ersten Halteelement schwenkbar verbindendes erstes Drehgelenk und einem die erste Koppelstange mit dem zweiten Halteelement schwenkbar verbindendes zweites Drehgelenk ausgebildet ist und/oder durch wenigstens eine zweite Schwenklageranordnung, die als wenigstens ein zweites Doppelgelenk mit einer zweiten Koppelstange, einem die zweite Koppelstange mit dem zweiten Halteelement schwenkbar verbindendes drittes Drehgelenk und einem die zweite Koppelstange mit dem dritten Halteelement schwenkbar verbindendes viertes Drehgelenk ausgebildet ist.

Mittels solcher erster Doppelgelenke und/oder zweiter Doppelgelenke kann das jeweilige eine unmittelbar angrenzende Halteelement relativ zum anderen unmittelbar angrenzende Halteelement nicht nur hinsichtlich ihrer relativen Drehlage verstellt werden, sondern auch in einer translatorischen Bewegungskomponente kann die eine unmittelbar angrenzende Halteelement relativ zum anderen unmittelbar angrenzende Halteelement verschoben werden. So können die mehreren Tragebenen der mehreren Halteelement nicht nur V-förmig in unterschiedliche Winkel eingestellt werden, sondern beispielsweise auch stufenartig oder treppenartig eingestellt werden, wodurch die mehreren Tragebenen in unterschiedliche Höhenlagen gebracht werden können, in denen die Tragebenen beispielsweise auch parallel zueinander, insbesondere in mehreren horizontalen Ebenen unterschiedlicher Höhenlagen angeordnet werden können. Dies hat den Vorteil, dass noch mehr individuelle Konfigurationen der Tragebenen eingestellt werden können, um noch flexibler und präziser unterschiedlichste Spülgutobjekte stützen zu können.

Jedes Doppelgelenk kann von einer ersten Bohrung in einer der Traglasche einer der Halteelemente, einer zweiten Bohrung in einer unmittelbar benachbarten Traglasche eines unmittelbar benachbarten anderen Halteelements und einer Koppelstange gebildet werden. Die jeweilige Koppelstange weist einen Leistenabschnitt auf, von dem im Bereich eines ersten Endabschnitts seitlich ein erster Zapfen vorspringt, der ausgebildet ist, in die erste Bohrung der einen Traglasche des einen Halteelements einzugreifen, insbesondere einzurasten, so dass die eine Traglasche um den ersten Zapfen drehbar an der Koppelstange gelagert ist. Von demselben Leistenabschnitt springt im Bereich eines dem ersten Endabschnitt gegenüberliegenden zweiten Endabschnitt seitlich ein zweiter Zapfen vor, der ausgebildet ist, in die zweite Bohrung der anderen Traglasche des unmittelbar benachbarten anderen Halteelements einzugreifen, insbesondere einzurasten, so dass die andere Traglasche um den zweiten Zapfen drehbar an der Koppelstange gelagert ist. Der erste Zapfen und der zweite Zapfen erstrecken sich parallel zueinander und springen insbesondere von derselben Seite des Leistenabschnitts vor.

Der jeweilige erste Zapfen und der jeweilige zweite Zapfen können jeweils von einem rohrförmigen Vorsprung an der Koppelstange gebildet werden, wobei an dem distalen Umfangsrand des rohrförmigen Vorsprungs ein Wulst ausgebildet ist. Außerdem ist der rohrförmigen Vorsprung an wenigstens einer Stelle, insbesondere an zwei gegenüberliegenden Stellen in axialer Richtung mit einem randoffenen Schlitz versehen, so dass der Wulst bzw. die beiden Wulstabschnitte federelastische Eigenschaften erhalten. So kann der jeweilige erste Zapfen in die erste Bohrung und der jeweilige zweite Zapfen in die zweite Bohrung axial eingesteckt werden, wobei die Wulstabschnitte aufgrund der randoffenen Schlitze während des Einsteckens federelastisch auf einen geringeren Umfang umgebogen werden, so dass die Zapfen in die Bohrung eingeschoben werden können, wobei die Wulstabschnitte, nachdem sie die Bohrung rückseitig der Koppelstange wieder verlassen haben, sich federelastisch wieder in ihre Ausgangsstellungen begeben, in denen die Wulstabschnitte formschlüssig hinter die Rückseite der jeweiligen Traglasche des zugeordneten Halteelements verrasten. Die Koppelstangen und die Zapfen können vorzugsweise aus Kunststoff hergestellt sein. Die Koppelstangen und die Zapfen können vorzugsweise als ein einteiliges Kunststoff-Spritzgussteil hergestellt sein.

Die erste Schwenklageranordnung kann an einem seitlichen Endabschnitt des ersten Halteelements und des zweiten Halteelements ein linksseitiges erstes Doppelgelenk aufweisen und kann an einem dem seitlichen Endabschnitt des ersten Halteelements und des zweiten Halteelements gegenüberliegenden Endabschnitt ein rechtsseitiges erstes Doppelgelenk aufweisen, und die zweite Schwenklageranordnung kann an einem seitlichen Endabschnitt des zweiten Halteelements und des dritten Halteelements ein linksseitiges zweites Doppelgelenk aufweisen und kann an einem dem seitlichen Endabschnitt des zweiten Halteelements und des dritten Halteelements gegenüberliegenden Endabschnitt ein rechtsseitiges zweites Doppelgelenk aufweisen.

Die ersten Doppelgelenke und/oder die zweiten Doppelgelenke können, wie oben näher beschrieben, mit jeweiligen Koppelstangen und jeweiligen Zapfen ausgebildet sein.

Das erste Halteelement, das zweite Halteelement und/oder das dritte Halteelement kann wenigstens zwei Tragstäbe aufweisen, die sich parallel zueinander erstrecken, wobei die benachbarten ersten Enden der Tragstäbe an einer linksseitigen Traglasche befestigt sind und die gegenüberliegenden, benachbarten zweiten Enden der Tragstäbe an einer rechtsseitigen Traglasche befestigt sind.

Die wenigstens zwei Tragstäbe zusammen mit der linksseitigen Traglasche und der rechtsseitigen Traglasche bilden ein ebenes Gitter oder einen Rost, der die jeweilige Tragebene bildet. Die wenigstens zwei Tragstäbe zusammen mit der linksseitigen Traglasche und der rechtsseitigen Traglasche können demgemäß eine rahmenartige, insbesondere leiterrahmenartige Struktur bilden.

Jeder Tragstab kann mehrere nach oben ragende Fortsätze aufweisen. Die Fortsätze können in gleichmäßigen Abständen voneinander entfernt an dem jeweiligen Tragstab ausgebildet sein. Jeder Tragstab und die mehreren daran ausgebildeten Fortsätze können aus Kunststoff hergestellt sein. Jeder Tragstab kann zusammen mit den mehreren Fortsätzen als ein einteiliges Kunststoff-Spritzgussteil hergestellt sein. Die Fortsätze bilden Raststellen, an denen einzelne Spülgutobjekte sich anhängen können, so dass das jeweilige Spülgutobjekt vom Herunterrutschen und/oder gegen Anschlagen an andere Spülgutobjekte gesichert ist. Dies hat den Vorteil, dass die Spülgutobjekte an dem erfindungsgemäßen Halter besonders gut vor Beschädigungen geschützt sind.

Jeder Tragstab kann endseitig einen Steckzapfen aufweisen, der in ein Zapfenloch an der zugeordneten Traglasche eingesteckt ist, um den Tragstab an dieser Traglasche zu befestigen. Der jeweilige Steckzapfen kann ein oder zwei Zapfenbohrungen aufweisen. Separate Sicherungskappen mit Sicherungsstiften können an einer jeweiligen den Tragstäben gegenüberliegenden Seiten der Traglaschen angesteckt werden, wobei die Sicherungsstifte der Sicherungskappen in die jeweiligen Zapfenbohrungen der Steckzapfen eindringen. Mittels der Sicherungskappen werden die in die Traglaschen eingesteckten Tragstäbe befestigt und gegen unbeabsichtigtes Lösen gesichert. Ein jeweiliges Halteelement kann demgemäß eine mehrteilige Gesamtstruktur bilden, welche die Einzelteile der Tragstäbe, der Traglaschen und der Sicherungskappen umfasst.

Das erste Halteelement, das zweite Halteelement und/oder das dritte Halteelement kann einen Anschlag aufweisen, der ausgebildet ist, ein Weiterschwenken um die jeweilige Schwenkachse zu verhindern, wenn das der jeweiligen Schwenkachse zugeordnete, unmittelbar benachbarte Halteelement aus einer geklappten Anordnung, in der die Ebene des einen Halteelements mit der Ebene des unmittelbar benachbarten Halteelements einen steilen Winkel einnimmt, in einen gestreckte Anordnung geschwenkt ist, in der die Ebene des einen Halteelements und die Ebene des unmittelbar benachbarten Halteelements in einer gemeinsamen Ebene liegen.

Der Anschlag kann von einer Anschlagzunge gebildet werden, die an einem Randbereich des jeweiligen Halteelements, insbesondere stirnseitig an einem Ende einer Traglasche eines jeweiligen Halteelements angeordnet ist. Die Anschlagzunge kann sich dabei beispielsweise aus dem Bereich der Bohrung der Traglasche für den Zapfen der Koppelstange in Richtung der unmittelbar benachbarten Traglasche erstrecken. An der benachbarten Traglasche kann eine randoffene Ausnehmung ausgebildet sein, welche an die Gestalt der Anschlagzunge angepasst ist, so dass in einen gestreckte Anordnung, in der die Ebene des einen Halteelements und die Ebene des unmittelbar benachbarten Halteelements in einer gemeinsamen Ebene liegen, die Anschlagzunge an der randoffene Ausnehmung ansteht bzw. anliegt und ein Weiterdrehen des einen Halteelements relativ zum anderen Halteelement verhindert.

Das erste Halteelement, das zweite Halteelement und/oder das dritte Halteelement kann einen Abstützvorsprung aufweisen, der ausgebildet ist, zum Abstützen gegen das unmittelbar benachbarte Halteelement, wenn das einer jeweiligen Schwenkachse zugeordnete, unmittelbar benachbarte Halteelement aus einer gestreckten Anordnung, in der die Ebene des einen Halteelements und die Ebene des unmittelbar benachbarten Halteelements in einer gemeinsamen Ebene liegen, in eine geklappte Anordnung, in der die Ebene des einen Halteelements mit der Ebene des unmittelbar benachbarten Halteelements einen steilen Winkel einnimmt, geschwenkt ist.

Der Abstützvorsprung kann beispielsweise an einer Traglasche eines Halteelements ausgebildet sein, das an eine andere Traglasche eines unmittelbar anschließenden anderen Halteelements anschließt, wobei an der andere Traglasche dem Abstützvorsprung gegenüberliegend der Anschlag bzw. die Anschlagzunge ausgebildet sein kann.

Der Abstützvorsprung kann sich in der geklappten Anordnung, in der die Ebene des einen Halteelements mit der Ebene des unmittelbar benachbarten Halteelements einen Winkel einnimmt, insbesondere einen steilen Winkel oder einen rechten Winkel einnimmt, an einer Längskante der andere Traglasche des anderen Halteelements abstützen.

Die eingangs genannte Aufgabe wird auch gelöst durch eine Haushalts-Geschirrspülmaschine, aufweisend einen Geschirrkorb, der wenigstens einen Halter nach einem der beschriebenen Ausführungen aufweist.

Die erfindungsgemäßen Halter können wahlweise als ein integrierter Bauteil der Haushalts-Geschirrspülmaschine bzw. des Geschirrkorbes der Haushalts-Geschirrspülmaschine bei der Herstellung der Haushalts-Geschirrspülmaschine montiert sein. Alternativ kann der erfindungsgemäße Halter als ein von der Haushalts-Geschirrspülmaschine separates Zubehörteil oder Ersatzteil hergestellt sein und zur nachträglichen Anschaffung nach einem Kauf der Haushalts-Geschirrspülmaschine für einen späteren Erwerb angeboten werden.

Konkrete Ausführungsbeispiele der Erfindung sind in der nachfolgenden Beschreibung unter Bezugnahme auf die beigefügten Figuren näher erläutert. Konkrete Merkmale dieser exemplarischen Ausführungsbeispiele können unabhängig davon, in welchem konkreten Zusammenhang sie erwähnt sind, gegebenenfalls auch einzeln oder in weiteren Kombinationen betrachtet, allgemeine Merkmale der Erfindung darstellen.

Es zeigen:
- Fig. 1: eine perspektivische Darstellung einer beispielhaften Geschirrspülmaschine,
- Fig. 2: eine Seitenansicht eines beispielhaften Geschirrkorbes, in dem zwei erfindungsgemäße Halter für Spülgut in einer ersten Ausführungsform in zwei unterschiedlichen Konfigurationen eingesetzt sind,
- Fig. 3: eine Draufsicht auf einen Halter der ersten Ausführungsform in einer Alleinstellung mit einem aufgestellten Spülgutobjekt,
- Fig. 4: eine Explosionsdarstellung des erfindungsgemäßen Halters gemäß Fig. 3,
- Fig. 5: eine perspektivische Darstellung einer mittleren Traglasche und einer äußeren Traglasche des Halters gemäß Fig. 3 mit einem Rastkranz und einem Gegenrastmittel einer ersten Ausführungsvariante,
- Fig. 6: eine Seitenansicht auf den Rastkranz gemäß Fig. 5,
- Fig. 7: eine Schnittdarstellung durch ein Drehgelenk des Halters gemäß Fig. 3, das einen Rastkranz und ein Gegenrastmittel gemäß Fig. 5 aufweist,
- Fig. 8: eine perspektivische Darstellung einer mittleren Traglasche und einer äußeren Traglasche des Halters gemäß Fig. 3 mit einem Rastkranz und einem Gegenrastmittel einer abgewandelten zweiten Ausführungsvariante,
- Fig. 9: eine Seitenansicht auf den Rastkranz gemäß Fig. 8,
- Fig. 10: eine Schnittdarstellung durch ein Drehgelenk des Halters gemäß Fig. 3, das einen Rastkranz und ein Gegenrastmittel gemäß Fig. 8 aufweist,
- Fig. 11: eine Teilansicht eines Rastfußes an einer Traglasche des Halters gemäß Fig. 3,
- Fig. 12: eine Seitenansicht des Halters gemäß Fig. 3 in einer zusammengeklappten Anordnung,
- Fig. 13: eine perspektivische Darstellung eines erfindungsgemäßen Halters einer abgewandelten zweiten Ausführungsform in einer Alleinstellung in einer auseinandergeklappten Betriebsstellung in einer beispielhaften Konfiguration,
- Fig. 14: eine Explosionsdarstellung zweier Halteelemente des Halters gemäß Fig. 13,
- Fig. 15: ein Ausschnitt der Explosionsdarstellung gemäß Fig. 14 im Bereich von Doppelgelenken zweier Halteelemente des beispielhaften Halters gemäß Fig. 13,
- Fig. 16: eine vergrößerte Teildarstellung zweier Rastfüße der Halteelemente des beispielhaften Halters gemäß Fig. 13,
- Fig. 17: eine vergrößerte Darstellung eines **Ge**lenkbereiches des beispielhaften Halters gemäß Fig. 13 in einer ersten Gelenkkonfiguration mit einer horizontalen ersten Tragebene und einer schrägen zweiten Tragebene,
- Fig. 18: eine vergrößerte Darstellung eines **Ge**lenkbereiches des beispielhaften Halters gemäß Fig. 13 in einer ersten Gelenkkonfiguration mit einer horizontalen ersten Tragebene und einer horizontalen zweiten Tragebene in zwei verschiedenen Höhenlagen,
- Fig. 19: eine vergrößerte Darstellung eines Gelenkbereiches des beispielhaften Halters gemäß Fig. 13 in einer ersten Gelenkkonfiguration mit einer horizontalen ersten Haltelement und einem schrägen zweiten Haltelement, an dem sich ein Abstützvorsprung des ersten Haltelements abstützt, und
- Fig. 20: eine vergrößerte Darstellung eines Gelenkbereiches des beispielhaften Halters gemäß Fig. 13 in einer ersten Gelenkkonfiguration mit einer horizontalen ersten Haltelement und einem horizontalen zweiten Haltelement, das einen Anschlag aufweist, der sich gegen ein Ausnehmung am ersten Haltelement abstützt.

In der Fig. 1 ist eine Geschirrspülmaschine 1a als repräsentatives Beispiel einer Haushalts-Geschirrspülmaschine 1 dargestellt.

Die Geschirrspülmaschine 1a umfasst einen Spülraum 2, in dem beispielsweise ein oberer Geschirrkorb 3 und ein unterer Geschirrkorb 4 angeordnet sind. Innerhalb des Spülraums 2 rotiert wenigstens ein Sprüharm 5. In dem unteren Geschirrkorb 4 kann, wie dargestellt, ein Besteckkorb 6 platziert sein. Unterhalb des unteren Geschirrkorbes 4 kann ein Schraubverschluss 7 zu einer Zugangsöffnung in einen Salzvorratsraum angeordnet sein. Des Weiteren ist unterhalb des unteren Geschirrkorbes 4 ein Sieb 8 platziert.

Die Geschirrspülmaschine 1a weist eine Gerätesteuervorrichtung 9 mit einem Speicher 10 auf, in dem wenigstens ein Reinigungsprogramm gespeichert ist. Die Geschirrspülmaschine 1a umfasst außerdem mit der Gerätesteuervorrichtung 9 verbundene Programmtasten 11.

In die Geschirrkörbe 3, 4 der Haushalts-Geschirrspülmaschine 1 kann wenigstens einen Halter 12 nach einem der beschriebenen Ausführungen eingesetzt werden. Im Falle des Ausführungsbeispiels der Fig. 2 sind in dem Geschirrkorb 3, 4 beispielsweise zwei Halter 12 für Spülgut 13 eingesetzt, die in zwei unterschiedlichen Konfigurationen eingestellt sind.

In Fig. 3 ist ein erstes Ausführungsbeispiel eines erfindungsgemäßen Halters 12 in einer Draufsicht dargestellt. Dieser Halter 12 weist ein erstes Halteelement 14.1 auf, das eine erste Tragebene 14a für Spülgut 13 bildet. Der Halter 12 weist außerdem ein an dem ersten Halteelement um 14.1 eine erste Schwenkachse S1 schwenkbar gelagertes zweites Halteelement 14.2 auf, das eine zweite Tragebene 14b für Spülgut 13 bildet. Der Halter 12 weist darüber hinaus ein an dem zweiten Halteelement 14.2 um eine von der ersten Schwenkachse S1 verschiedene zweite Schwenkachse S2 schwenkbar gelagertes drittes Halteelement 14.3 auf, das eine dritte Tragebene 14c für Spülgut 13 bildet.

Im Falle des vorliegenden ersten Ausführungsbeispiels ist das dritte Halteelement 14.3 an dem zweiten Halteelement 14.2 über eine zweite Schwenkachse S2 schwenkbar gelagert, die parallel zur ersten Schwenkachse S1 verlaufend angeordnet ist, um welche das zweite Halteelement 14.2 schwenkbar an dem ersten Halteelement 14.1 gelagert ist.

Die Fig. 4 zeigt den Halter 12 des ersten Ausführungsbeispiels gemäß Fig. 3 in einer Explosionsdarstellung. Das erste Halteelement 14.1 weist mehrere Tragstäbe 24 auf, von denen jeder Tragstab 24 außerdem mehrere Fortsätze 25 trägt. Die Fortsätze 25 dienen der zusätzlichen Fixierung von abgestellten Spülgutobjekten 13a. Jeweils zwei verlängert Tragstäbe 24a tragen an ihren gegenüberliegenden Enden jeweils einen Rastzapfen 38, der an einem jeweils zugeordneten, randoffenen Rastausschnitt 39 einer äußeren Traglasche 17.1 bzw. einer mittleren Traglasche 17.2 im Zusammenbau einrastet. Der jeweilige Rastzapfen 38 umfasst einen eingeschnürten Schaftabschnitt auf, der von zwei in einem axialen Abstand voneinander angeordneten Randscheiben begrenzt wird. Der randoffene Rastausschnitt 39 weist eine abgerundete Vertiefung auf, welche in ihrer Gestalt an die Querschnittsform des Schaftabschnitts des Rastzapfens 38 angepasst ist. Im Zusammenbau liegt der eingeschnürte Schaftabschnitt in der abgerundeten Vertiefung und die beiden Randscheiben des Rastzapfens 38 liegen an gegenüberliegenden Seiten des Rastausschnitts 39 bzw. der äußeren Traglasche 17.1 oder der mittleren Traglasche 17.2 von außen an, so dass der Rastzapfen 38 auch in axialer Richtung an der äußeren Traglasche 17.1 oder der mittleren Traglasche 17.2 festgelegt ist. Nachdem die Halteelemente 14.1, 14.2, 14.3 mit den äußeren Traglaschen 17.1 und den mittleren Traglasche 17.2 zusammengefügt sind, können die Rastzapfens 38 mittels Sicherungsleisten 40 gegen Auseinanderfallen gesichert werden. Dazu kann jede äußere Traglasche 17.1 und jede mittlere Traglasche 17.2 wenigstens eine Haltezunge 41 aufweisen, auf welche die zugehörige Sicherungsleiste 40 derart aufgesteckt wird, dass die randoffenen Rastausschnitte 39 überdeckt werden, um die Rastzapfen 38 in den Rastausschnitten 39 zu sichern.

Jede äußere Traglasche 17.1 weist einen Rastkranz 42 auf und jede mittlere Traglasche 17.2 weist zwei gegenüberliegende Gegenrastmittel 43 auf.

Im Zusammenbau fluchten der jeweilige Rastkranz 42 und das zugeordnete Gegenrastmittel 43, wodurch eine Nabe gebildet wird, in welche eine separate Achse 44 eingesteckt werden kann, um das erste Halteelement 14.1 mit dem zweiten Halteelement 14.2 um die erste Schwenkachse S1 schwenkbar zu verbinden und das zweite Halteelement 14.2 mit dem dritten Halteelement 14.3 um die zweite Schwenkachse S2 schwenkbar zu verbinden.

Eine erste Ausführungsvariante einer Kranzverbindung zwischen dem Rastkranz 42 und dem Gegenrastmittel 43 ist in Fig. 5 bis Fig. 7 näher dargestellt.

In dieser ersten Ausführungsvariante weist der Rastkranz 42 mehrere auf einem gemeinsamen Umfang gleichmäßig verteilt angeordnete Vertiefungen 42a auf, die eine kugelabschnittsförmige Oberflächengestalt aufweisen. Im Falle der ersten Ausführungsvariante sind insgesamt zwölf solcher Vertiefungen 42a vorgesehen, so dass dadurch mehrere Rastwinkelstellungen realisiert werden, die sich jeweils um 30 Grad unterscheiden.

Das Gegenrastmittel 43 wird in diesem Fall von einem einzelnen Rastvorsprung 43a gebildet, der eine zu den konkaven kugelabschnittsförmige Oberflächengestalten der Vertiefungen des Rastkranzes 42 übereinstimmende konvexe kugelabschnittsförmige Oberflächengestalt aufweist, so dass bei einem Verstellen des ersten Halteelements 14.1 relativ zum zweiten Halteelements 14.2 bzw. bei einem Verstellen des dritten Halteelements 14.3 relativ zum zweiten Halteelements 14.2, der konvexe kugelabschnittsförmige Rastvorsprung 43a von einer Vertiefung 42a in die nächste Vertiefung 42a springen kann und dadurch bevorzugte Rastwinkelstellungen vorgibt. Der konvexe kugelabschnittsförmige Rastvorsprung 43a ist in Fig. 5 dadurch erkennbar, dass eine der beiden Zungen 17a der mittleren Traglasche 17.2 gebrochen dargestellt ist. An jeder der beiden Zungen 17a kann jeweils ein nach innen vorspringender Rastvorsprung 43a ausgebildet sein. Demgemäß können die Vertiefungen 42a an beiden gegenüberliegenden Außenwandflächen der äußeren Traglasche 17.1 ausgebildet sein, wie dies insbesondere in Fig. 7 aufgezeigt ist.

Eine alternative zweite Ausführungsvariante einer Kranzverbindung zwischen dem Rastkranz 42 und dem Gegenrastmittel 43 ist in Fig. 8 bis Fig. 10 näher dargestellt.

In dieser zweiten Ausführungsvariante weist der Rastkranz 42 ebenfalls mehrere auf einem gemeinsamen Umfang gleichmäßig verteilt angeordnete Vertiefungen 42a auf, diese weisen jedoch keilförmige Oberflächengestalten auf. Im Falle der zweiten Ausführungsvariante sind insgesamt zwölf solcher keilförmigen Vertiefungen 42a vorgesehen, so dass dadurch mehrere Rastwinkelstellungen realisiert werden, die sich jeweils um 30 Grad unterscheiden.

Das Gegenrastmittel 43 wird in diesem Fall von einem einzelnen Rastvorsprung 43a gebildet, der eine zu den konkaven keilförmigen Oberflächengestalten der Vertiefungen des Rastkranzes 42 übereinstimmende konvexe keilförmige Oberflächengestalt aufweist, so dass bei einem Verstellen des ersten Halteelements 14.1 relativ zum zweiten Halteelements 14.2 bzw. bei einem Verstellen des dritten Halteelements 14.3 relativ zum zweiten Halteelements 14.2, der konvexe keilförmigen Rastvorsprung 43a von einer Vertiefung 42a in die nächste Vertiefung 42a springen kann und dadurch bevorzugte Rastwinkelstellungen vorgibt. Der konvexe keilförmige Rastvorsprung 43a ist in Fig. 8 dadurch erkennbar, dass eine der beiden Zungen 17a der mittleren Traglasche 17.2 gebrochen dargestellt ist. An jeder der beiden Zungen 17a kann jeweils ein nach innen vorspringender Rastvorsprung 43a ausgebildet sein. Demgemäß können die Vertiefungen 42a an beiden gegenüberliegenden Außenwandflächen der äußeren Traglasche 17.1 ausgebildet sein, wie dies insbesondere in Fig. 10 aufgezeigt ist. Die konkaven keilförmigen Oberflächengestalten der Vertiefungen 42a können in Art von Kerben ausgebildet sein, die sich radial vom Zentrum der ersten Schwenkachse S1 bzw. vom Zentrum der zweiten Schwenkachse S2 ausgehend nach außen erstrecken.

In der Fig. 11 ist ein erster Rastfuß 31.1 der äußeren Traglasche 17.1 in einer vergrößerten Darstellung gezeigt. Der erste Rastfuß 31.1 weist eine Ausschnittkontur 33 auf, welche zwei unterschiedlich große Durchmesser M1 und M2 repräsentiert. Der Durchmesser M2 ist dabei größer als der Durchmesser M1. So kann der Halter 12 wahlweise an zwei verschiedene Drahtabschnitte 32.1, 32.2 angeklipst werden, die unterschiedliche Drahtstärken aufweisen.

Die Fig. 12 zeigt den Halter 12 gemäß dem ersten Ausführungsbeispiel in einem zusammengeklappten Zustand.

Die Fig. 13 bis 20 hingegen zeigen ein alternative zweites Ausführungsbeispiel eines erfindungsgemäßen Halters 12 in einer Betriebsstellung in einer beispielhaften Konfiguration, wobei der Halter 12 beispielsweise vier Halteelemente 14 aufweist.

Der Halter 12 dient zum Halten von Spülgut 13 in einem Geschirrkorb 3, 4 einer Haushalts-Geschirrspülmaschine 1.

Der Halter 12 weist ein erstes Halteelement 14.1 auf, das eine erste Tragebene 14a für Spülgut 13 bildet.

Der Halter 12 weist außerdem ein an dem ersten Halteelement um 14.1 eine erste Schwenkachse S1 schwenkbar gelagertes zweites Halteelement 14.2 auf, das eine zweite Tragebene 14b für Spülgut 13 bildet.

Der Halter 12 weist darüber hinaus ein an dem zweiten Halteelement 14.2 um eine von der ersten Schwenkachse S1 verschiedene zweite Schwenkachse S2 schwenkbar gelagertes drittes Halteelement 14.3 auf, das eine dritte Tragebene 14c für Spülgut 13 bildet und weist ein an dem dritten Halteelement 14.3 um eine von der ersten Schwenkachse S1 und der zweiten Schwenkachse S2 verschiedene dritte Schwenkachse S3 schwenkbar gelagertes viertes Halteelement 14.4 auf, das eine vierte Tragebene 14d für Spülgut 13 bildet.

Im Falle des vorliegenden zweiten Ausführungsbeispiels ist das dritte Halteelement 14.3 an dem zweiten Halteelement 14.2 über eine zweite Schwenkachse S2 schwenkbar gelagert, die parallel zur ersten Schwenkachse S1 verlaufend angeordnet ist, um welche das zweite Halteelement 14.2 schwenkbar an dem ersten Halteelement 14.1 gelagert ist und das vierte Halteelement 14.4 ist an dem dritten Halteelement 14.3 über eine dritte Schwenkachse S3 schwenkbar gelagert, die parallel zur ersten Schwenkachse S1 und parallel zur zweiten Schwenkachse S2 verlaufend angeordnet ist, um welche das dritte Halteelement 14.3 schwenkbar an dem zweiten Halteelement 14.2 gelagert ist.

Im Falle des Ausführungsbeispiels insbesondere der Fig. 13 und Fig. 14 weist der Halter 12 wenigstens eine erste Schwenklageranordnung SA1 auf, die als wenigstens ein erstes Doppelgelenk 22.1 (Fig. 14) mit einer ersten Koppelstange 15.1, einem die erste Koppelstange 15.1 mit dem ersten Halteelement 14.1 schwenkbar verbindendes erstes Drehgelenk D1 und einem die erste Koppelstange 15.1 mit dem zweiten Halteelement 14.2 schwenkbar verbindendes zweites Drehgelenk D2 ausgebildet ist und der Halter 12 weist wenigstens eine zweite Schwenklageranordnung SA2 auf, die als wenigstens ein zweites Doppelgelenk 22.2 (Fig. 14) mit einer zweiten Koppelstange 15.2, einem die zweite Koppelstange 15.2 mit dem zweiten Halteelement 14.2 schwenkbar verbindendes drittes Drehgelenk D3 und einem die zweite Koppelstange 15.2 mit dem dritten Halteelement 14.3 (in Fig. 14 nicht dargestellt) schwenkbar verbindendes viertes Drehgelenk D4 ausgebildet ist.

Wie in Fig. 15 näher dargestellt ist, kann jedes Doppelgelenk 22.1, 22.2 von einer ersten Bohrung 16.1 in einer Traglasche 17 einer der Halteelemente 14, einer zweiten Bohrung 16.2 in einer unmittelbar benachbarten Traglasche 17 eines unmittelbar benachbarten anderen Halteelements 14 und einer Koppelstange 15.1, 15.2 gebildet werden. Die jeweilige Koppelstange 15.1, 15.2 weist einen Leistenabschnitt 18 auf, von dem im Bereich eines ersten Endabschnitts seitlich ein erster Zapfen 19.1 vorspringt, der ausgebildet ist, in die erste Bohrung 16.1 der einen Traglasche 17 des einen Halteelements 14 einzugreifen, insbesondere einzurasten, so dass die eine Traglasche 17 um den ersten Zapfen 19.1 drehbar an der Koppelstange 15.1, 15.2 gelagert ist. Von demselben Leistenabschnitt 18 springt im Bereich eines dem ersten Endabschnitt gegenüberliegenden zweiten Endabschnitt seitlich ein zweiter Zapfen 19.2 vor, der ausgebildet ist, in die zweite Bohrung 16.2 der anderen Traglasche 17 des unmittelbar benachbarten anderen Halteelements 14 einzugreifen, insbesondere einzurasten, so dass die andere Traglasche 17 um den zweiten Zapfen 19.2 drehbar an der Koppelstange 15.1, 15.2 gelagert ist. Der erste Zapfen 19.1 und der zweite Zapfen 19.2 erstrecken sich parallel zueinander und springen insbesondere von derselben Seite des Leistenabschnitts 18 vor.

Der jeweilige erste Zapfen 19.1 und der jeweilige zweite Zapfen 19.2 können jeweils von einem rohrförmigen Vorsprung 20 an der Koppelstange 15.1, 15.2 gebildet werden, wobei an dem distalen Umfangsrand des rohrförmigen Vorsprungs 20 ein Wulst 21 ausgebildet ist. Außerdem ist der rohrförmigen Vorsprung 20 an wenigstens einer Stelle, insbesondere an zwei gegenüberliegenden Stellen in axialer Richtung mit einem randoffenen Schlitz 23 versehen, so dass der Wulst 21 bzw. die beiden Wulstabschnitte 21a federelastische Eigenschaften erhalten. So kann der jeweilige erste Zapfen 19.1 in die erste Bohrung 16.1 und der jeweilige zweite Zapfen 19.2 in die zweite Bohrung 16.2 axial eingesteckt werden, wobei die Wulstabschnitte 21a aufgrund der randoffenen Schlitze 23 während des Einsteckens federelastisch auf einen geringeren Umfang umgebogen werden, so dass die Zapfen 19.1, 19.2 in die Bohrung 16.1, 16.2 eingeschoben werden können, wobei die Wulstabschnitte 21a, nachdem sie die Bohrung 16.1, 16.2 rückseitig der Koppelstange 15.1, 15.2 wieder verlassen haben, sich federelastisch wieder in ihre Ausgangsstellungen begeben, in denen die Wulstabschnitte 21a formschlüssig hinter die Rückseite der jeweiligen Traglasche 17 des zugeordneten Halteelements 14 verrasten. Die Koppelstangen 15.1, 15.2 und die Zapfen 19.1, 19.2 können vorzugsweise aus Kunststoff hergestellt sein. Die Koppelstangen 15.1, 15.2 und die Zapfen 19.1, 19.2können vorzugsweise als ein einteiliges Kunststoff-Spritzgussteil hergestellt sein.

Die erste Schwenklageranordnung SA1 kann, wie in Fig. 14 gezeigt ist, an einem seitlichen Endabschnitt des ersten Halteelements 14.1 und des zweiten Halteelements 14.2 ein linksseitiges erstes Doppelgelenk 22.1a aufweisen und an einem dem seitlichen Endabschnitt des ersten Halteelements 14.1 und des zweiten Halteelements 14.2 gegenüberliegenden Endabschnitt ein rechtsseitiges erstes Doppelgelenk 22.1b aufweisen, und die zweite Schwenklageranordnung SA2 kann an einem seitlichen Endabschnitt des zweiten Halteelements 14.2 und des dritten Halteelements 14.3 (in Fig. 14 nicht dargestellt) ein linksseitiges zweites Doppelgelenk 22.2a aufweisen und an einem dem seitlichen Endabschnitt des zweiten Halteelements 14.2 und des dritten Halteelements 14.3 (in Fig. 14 nicht dargestellt) gegenüberliegenden Endabschnitt ein rechtsseitiges zweites Doppelgelenk 22.2b aufweisen.

Das erste Halteelement 14.1, das zweite Halteelement 14.2 und/oder das dritte Halteelement 14.3 können, wie dargestellt, wenigstens zwei Tragstäbe 24 aufweisen, die sich parallel zueinander erstrecken, wobei die benachbarten ersten Enden der Tragstäbe 24 an einer linksseitigen Traglasche 17 befestigt sind und die gegenüberliegenden, benachbarten zweiten Enden der Tragstäbe 24 an einer rechtsseitigen Traglasche 17 befestigt sind.

Die wenigstens zwei Tragstäbe 24 können zusammen mit der linksseitigen Traglasche 17 und der rechtsseitigen Traglasche 17 wie dargestellt ein ebenes Gitter oder einen Rost bilden, der die jeweilige Tragebene 14a, 14b, 14c, 14d bildet. Die wenigstens zwei Tragstäbe 24 können zusammen mit der linksseitigen Traglasche 17 und der rechtsseitigen Traglasche 17 insbesondere eine rahmenartige, insbesondere leiterrahmenartige Struktur bilden.

Jeder Tragstab 24 kann mehrere nach oben ragende Fortsätze 25 aufweisen. Die Fortsätze 25 können in gleichmäßigen Abständen voneinander entfernt an dem jeweiligen Tragstab 24 ausgebildet sein. Jeder Tragstab 24 und die mehreren daran ausgebildeten Fortsätze 25 können aus Kunststoff hergestellt sein. Jeder Tragstab 24 kann zusammen mit den mehreren Fortsätzen 25 als ein einteiliges Kunststoff-Spritzgussteil hergestellt sein. Die Fortsätze 25 bilden Raststellen, an denen einzelne Spülgutobjekte 13a sich anhängen können, so dass das jeweilige Spülgutobjekt 13a vom Herunterrutschen und/oder gegen Anschlagen an andere Spülgutobjekte 13a gesichert ist.

Jeder Tragstab 24 kann endseitig einen Steckzapfen 26 aufweisen, der in ein Zapfenloch 27 an der zugeordneten Traglasche 17 eingesteckt ist, um den Tragstab 24 an dieser Traglasche 17 zu befestigen. Der jeweilige Steckzapfen 26 kann ein oder zwei Zapfenbohrungen 28 (Fig. 15) aufweisen. Separate Sicherungskappen 29 mit Sicherungsstiften 30 können an einer jeweiligen den Tragstäben 24 gegenüberliegenden Seiten der Traglaschen 17 angesteckt werden, wobei die Sicherungsstifte 30 der Sicherungskappen 29 in die jeweiligen Zapfenbohrungen 28 der Steckzapfen 26 eindringen. Mittels der Sicherungskappen 29 werden die in die Traglaschen 17 eingesteckten Tragstäbe 24 befestigt und gegen unbeabsichtigtes Lösen gesichert. Ein jeweiliges Halteelement 14 kann demgemäß eine mehrteilige Gesamtstruktur bilden, welche die Einzelteile der Tragstäbe 24, der Traglaschen 17 und der Sicherungskappen 29 umfasst.

Wie in Fig. 16 in zwei unterschiedlichen Ausführungsvarianten näher dargestellt ist, kann das erste Halteelement 14.1 wenigstens einen ersten Rastfuß 31.1 aufweisen, der ausgebildet ist zum manuell lösbaren Anrasten des ersten Halteelements 14.1 an einem ersten Drahtabschnitt 32.1 des Geschirrkorbes 3, 4 der Haushalts-Geschirrspülmaschine 1 und/oder das dritte Halteelement 14.3 oder das vierte Halteelement 14.4 wenigstens einen zweiten Rastfuß 31.2 aufweisen, der ausgebildet ist zum manuell lösbaren Anrasten des dritten Halteelements 14.3 oder des vierten Halteelements 14.4 an einem zweiten Drahtabschnitt 32.2 des Geschirrkorbes 3, 4 der Haushalts-Geschirrspülmaschine 1.

Beispielsweise der erste Rastfuß 31.1 kann von einer Einkerbung an einem jeweiligen stirnseitigen Endabschnitt einer Traglasche 17 ausgebildet sein. Die Einkerbung kann eine innenseitige Ausschnittkontur aufweisen, die der Gestalt des Querschnittes eines Drahtabschnittes 32.1 oder 32.2 des Geschirrkorbes 3, 4 der Haushalts-Geschirrspülmaschine 1 entspricht. Bei üblichen Geschirrkörben 3, 4 von Haushalts-Geschirrspülmaschinen 1 werden Drähte mit kreisförmigem Querschnitt verwendet. Demgemäß kann die Einkerbung eine kreisförmige innenseitige Ausschnittkontur 33 aufweisen. Der Durchmesser der kreisförmigen innenseitigen Ausschnittkontur kann dabei geringfügig kleiner gewählt werden als der tatsächliche Durchmesser der Drahtabschnitte 32.1 des Geschirrkorbes 3, 4 so dass die jeweilige Traglasche 17 mit Federvorspannung auf einen Drahtabschnitt 32.1 des Geschirrkorbes 3, 4 ausgerastet werden kann. Die Federvorspannung kann aus einer elastischen Verformung der Traglasche 17 gewonnen werden. Dazu können sich zwei gegenüberliegende, an die innenseitige Ausschnittkontur der Einkerbung angrenzende Rastfinger 34 an der Traglasche 17 anschließen, die insoweit Federabschnitte bilden. Die innenseitige Ausschnittkontur der Einkerbung ist randoffen ausgebildet, so dass während eines Anrastvorgangs durch den der Halter 14 an den Geschirrkorb 3, 4 angerastet wird, der Drahtabschnitt 32.1 des Geschirrkorbes 3, 4 über den randoffenen Spalt der Einkerbung in die innenseitige Ausschnittkontur 33 der Einkerbung eindringen kann und dort federelastisch eingerastet wird. Die beiden Rastfinger 34 können gegenüberliegende Abschrägungen aufweisen, die derart angeschrägt sind, dass sie sich nach außen erweitern, wodurch während eines Anrastvorgangs durch den der Halter 14 an den Geschirrkorb 3, 4 angerastet wird, der Drahtabschnitt 32.1 des Geschirrkorbes 3, 4 in den Spalt hinein zentriert wird, so dass der Halter 14 auf einfache und zuverlässige Weise an den Drahtabschnitt 32.1 des Geschirrkorbes 3, 4 angerastet werden kann.

Wie in Fig. 17 bis Fig. 20 dargestellt ist kann das erste Halteelement 14.1, das zweite Halteelement 14.2 und/oder das dritte Halteelement 14.3 bzw. das vierte Halteelement 14.4 einen Anschlag 35 aufweisen, der ausgebildet ist, ein Weiterschwenken um die jeweilige Schwenkachse S1, S2, S3 zu verhindern, wenn das der jeweiligen Schwenkachse S1, S2, S3 zugeordnete, unmittelbar benachbarte Halteelement 14.1, 14.2, 14.3, 14.4 aus einer geklappten Anordnung, in der die Ebene des einen Halteelements, 14.1 beispielsweise, mit der Ebene des unmittelbar benachbarten Halteelements, 14.2 beispielsweise, einen steilen Winkel einnimmt (Fig. 19), in einen gestreckte Anordnung geschwenkt ist, in der die Ebene des einen Halteelements, 14.1 beispielsweise, und die Ebene des unmittelbar benachbarten Halteelements, 14.2 beispielsweise, in einer gemeinsamen Ebene liegen (Fig. 20).

Der Anschlag 35 kann von einer Anschlagzunge gebildet werden, die an einem Randbereich des jeweiligen Halteelements 14, insbesondere stirnseitig an einem Ende einer Traglasche 17 eines jeweiligen Halteelements 14 angeordnet ist. Die Anschlagzunge kann sich dabei beispielsweise aus dem Bereich der zweiten Bohrung 16.2 der Traglasche 17 für den zweiten Zapfen 19.2 der Koppelstange 15.1, 15.2 in Richtung der unmittelbar benachbarten Traglasche 17 erstrecken. An der benachbarten Traglasche 17 kann eine randoffene Ausnehmung 36 ausgebildet sein, welche an die Gestalt der Anschlagzunge angepasst ist, so dass in einen gestreckte Anordnung, in der die Ebene des einen Halteelements, 14.1 beispielsweise, und die Ebene des unmittelbar benachbarten Halteelements, 14.2 beispielsweise, in einer gemeinsamen Ebene liegen, die Anschlagzunge an der randoffene Ausnehmung 36 ansteht bzw. anliegt und ein Weiterdrehen des einen Halteelements, 14.1 beispielsweise, relativ zum anderen Halteelement, 14.2 beispielsweise, verhindert, wie dies in Fig. 20 aufgezeigt ist.

Das erste Halteelement 14.1, das zweite Halteelement 14.2 und/oder das dritte Halteelement 14.3 bzw. das vierte Halteelement 14.4 kann einen Abstützvorsprung 37 aufweisen, wie dies speziell in Fig. 19 dargestellt ist, der ausgebildet ist, zum Abstützen gegen das unmittelbar benachbarte Halteelement 14, wenn das einer jeweiligen Schwenkachse S1, S2, S3, S4 zugeordnete, unmittelbar benachbarte Halteelement 14 aus einer gestreckten Anordnung, in der die Ebene des einen Halteelements und die Ebene des unmittelbar benachbarten Halteelements in einer gemeinsamen Ebene liegen (Fig. 20), in eine geklappte Anordnung gemäß Fig. 19 geschwenkt ist, in der die Ebene des einen Halteelements 14 mit der Ebene des unmittelbar benachbarten Halteelements 14 einen steilen Winkel einnimmt.

Der Abstützvorsprung 37 kann beispielsweise an einer Traglasche 17 eines Halteelements 14 ausgebildet sein, das an eine andere Traglasche 17 eines unmittelbar anschließenden anderen Halteelements 14 anschließt, wobei an der andere Traglasche 17 dem Abstützvorsprung 37 gegenüberliegend der Anschlag 35 bzw. die Anschlagzunge ausgebildet sein kann.

Der Abstützvorsprung 37 kann sich in der geklappten Anordnung, in der die Ebene des einen Halteelements 14 mit der Ebene des unmittelbar benachbarten Halteelements 14 einen Winkel einnimmt, insbesondere einen steilen Winkel oder einen rechten Winkel einnimmt, an einer Längskante der andere Traglasche 17 des anderen Halteelements 14 abstützen, wie dies in Fig. 19 dargestellt ist.

### Bezugszeichenliste

- 1: Haushalts-Geschirrspülmaschine
- 1a: Geschirrspülmaschine
- 2: Spülraum oberer Geschirrkorb
- 3 4: unterer Geschirrkorb
- 5: Sprüharm
- 6: Besteckkorb
- 7: Schraubverschluss
- 8: Sieb
- 9: Gerätesteuervorrichtung
- 10: Speicher
- 11: Programmtasten
- 12: Halter
- 13: Spülgut
- 13a: Spülgutobjekte
- 14: Halteelemente erstes Halteelement
- 14.1 14.2: zweites Halteelement
- 14.3: drittes Halteelement
- 14.4: viertes Halteelement
- 14a: erste Tragebene
- 14b: zweite Tragebene
- 14c: dritte Tragebene
- 14d: vierte Tragebene erste Koppelstange
- 15.1 15.2: zweite Koppelstange
- 16.1: erste Bohrung
- 16.2: zweite Bohrung
- 17: Traglasche
- 17a: Zungen
- 17.1: äußere Traglasche
- 17.2: mittlere Traglasche
- 18: Leistenabschnitt
- 19.1: erster Zapfen
- 19.2: zweiter Zapfen
- 20: rohrförmiger Vorsprung
- 21: Wulst
- 21a: Wulstabschnitt
- 22.1: erstes Doppelgelenk
- 22.1a: linksseitiges erstes Doppelgelenk
- 22.1b: rechtsseitiges erstes Doppelgelenk
- 22.2: zweites Doppelgelenk
- 22.2a: linksseitiges zweites Doppelgelenk
- 22.2b: rechtsseitiges zweites Doppelgelenk
- 23: Schlitze
- 24: Tragstäbe
- 24a: verlängerte Tragstäbe
- 25: Fortsätze
- 26: Steckzapfen
- 27: Zapfenloch
- 28: Zapfenbohrungen
- 29: Sicherungskappen
- 30: Sicherungsstiften erster Rastfuß
- 31.1 31.2: zweiter Rastfuß
- 32.1: erster Drahtabschnitt
- 32.2: zweiter Drahtabschnitt
- 33: Ausschnittkontur
- 34: Rastfinger
- 35: Anschlag
- 36: randoffene Ausnehmung
- 37: Abstützvorsprung
- 38: Rastzapfen
- 39: Rastausschnitt
- 40: Sicherungsleisten
- 41: Haltezungen
- 42: Rastkranz
- 42a: Vertiefung
- 43: Gegenrastmittel
- 43a: Rastvorsprung
- 44: Achse

- D1: erstes Drehgelenk
- D2: zweites Drehgelenk
- D3: drittes Drehgelenk
- D4: viertes Drehgelenk
- M1: erster Durchmesser
- M2: zweiter Durchmesser
- S1: erste Schwenkachse
- S2: zweite Schwenkachse
- S3: dritte Schwenkachse
- SA1: erste Schwenklageranordnung
- SA2: zweite Schwenklageranordnung

## Patentansprüche

1. Halter zum Halten von Spülgut (13) in einem Geschirrkorb (3, 4) einer Haushalts-Geschirrspülmaschine (1), aufweisend:
- wenigstens ein erstes Halteelement (14.1), das eine erste Tragebene (14a) für Spülgut (13) bildet,
- wenigstens ein an dem ersten Halteelement (14.1) um eine erste Schwenkachse (S1) schwenkbar gelagertes zweites Halteelement (14.2), das eine zweite Tragebene (14b) für Spülgut (13) bildet, und
- wenigstens ein an dem zweiten Halteelement (14.2) um eine von der ersten Schwenkachse (S1) verschiedene zweite Schwenkachse (S2) schwenkbar gelagertes drittes Halteelement (14.3), das eine dritte Tragebene (14c) für Spülgut (13) bildet.

2. Halter nach Anspruch 1, **dadurch gekennzeichnet, dass** der Halter (12) wenigstens ein an dem dritten Halteelement (14.3) um eine von der ersten Schwenkachse (S1) und der zweiten Schwenkachse (S2) verschiedene dritte Schwenkachse (S3) schwenkbar gelagertes viertes Halteelement (14.4) aufweist, das eine vierte Tragebene (14d) für Spülgut (13) bildet.

3. Halter nach Anspruch 1 oder 2, **dadurch gekennzeichnet, dass** das dritte Halteelement (14.3) an dem zweiten Halteelement (14.2) über eine zweite Schwenkachse (S2) schwenkbar gelagert ist, die parallel zur ersten Schwenkachse (S1) verlaufend angeordnet ist, um welche das zweite Halteelement (14.2) schwenkbar an dem ersten Halteelement (14.1) gelagert ist und/oder das vierte Halteelement (14.4) an dem dritten Halteelement (14.3) über eine dritte Schwenkachse (S3) schwenkbar gelagert ist, die parallel zur ersten Schwenkachse (S1) und parallel zur zweiten Schwenkachse (S2) verlaufend angeordnet ist, um welche das dritte Halteelement (14.3) schwenkbar an dem zweiten Halteelement (14.2) gelagert ist.

4. Halter nach einem der Ansprüche 1 bis 3, **dadurch gekennzeichnet, dass** das erste Halteelement (14.1) wenigstens einen ersten Rastfuß (31.1) aufweist, der ausgebildet ist zum manuell lösbaren Anrasten des ersten Halteelements (14.1) an einem ersten Drahtabschnitt (32.1) eines Geschirrkorbes (3, 4) einer Haushalts-Geschirrspülmaschine (1) und/oder das dritte Halteelement (14.3) oder das vierte Halteelement (14.4) wenigstens einen zweiten Rastfuß (31.2) aufweist, der ausgebildet ist zum manuell lösbaren Anrasten des dritten Halteelements (14.3) oder des vierten Halteelements (14.4) an einem zweiten Drahtabschnitt (32.2) des Geschirrkorbes (3, 4) der Haushalts-Geschirrspülmaschine (1).

5. Halter nach einem der Ansprüche 1 bis 4, **gekennzeichnet durch** wenigstens einen Rastkranz (42), der konzentrisch zur ersten Schwenkachse (S1) oder zur zweiten Schwenkachse (S2) an dem ersten Halteelement (14.1), an dem zweiten Halteelement (14.2) oder an dem dritten Halteelement (14.3) angeordnet ist und mit einem Gegenrastmittel (43), das an einem jeweils benachbarten Halteelement von erstem Halteelement (14.1), zweitem Halteelement (14.2) oder drittem Halteelement (14.3) angeordnet ist, derart zusammenwirkt, dass dadurch mehrere Rastwinkelstellungen realisiert werden, die unterschiedliche, verrastende Lagestellungen des ersten Halteelements (14.1), des zweiten Halteelements (14.2) und/oder des dritten Halteelements (14.3) relativ zueinander ermöglichen.

6. Halter nach einem der Ansprüche 1 bis 5, **gekennzeichnet durch** wenigstens eine erste Schwenklageranordnung (SA1), die als wenigstens ein erstes Doppelgelenk (22.1) mit einer ersten Koppelstange (15.1), einem die erste Koppelstange (15.1) mit dem ersten Halteelement (14.1) schwenkbar verbindendes erstes Drehgelenk (D1) und einem die erste Koppelstange (15.1) mit dem zweiten Halteelement (14.2) schwenkbar verbindendes zweites Drehgelenk (D2) ausgebildet ist und/oder durch wenigstens eine zweite Schwenklageranordnung (SA2), die als wenigstens ein zweites Doppelgelenk (22.2) mit einer zweiten Koppelstange (15.2), einem die zweite Koppelstange (15.2) mit dem zweiten Halteelement (14.2) schwenkbar verbindendes drittes Drehgelenk (D3) und einem die zweite Koppelstange (15.2) mit dem dritten Halteelement (14.3) schwenkbar verbindendes viertes Drehgelenk (D4) ausgebildet ist.

7. Halter nach Anspruch 6, **dadurch gekennzeichnet, dass** die erste Schwenklageranordnung (SA1) an einem seitlichen Endabschnitt des ersten Halteelements (14.1) und des zweiten Halteelements (14.2) ein linksseitiges erstes Doppelgelenk (22.1a) aufweist und an einem dem seitlichen Endabschnitt des ersten Halteelements (14.1) und des zweiten Halteelements (14.2) gegenüberliegenden Endabschnitt ein rechtsseitiges erstes Doppelgelenk (22.1b) aufweist, und die zweite Schwenklageranordnung (SA2) an einem seitlichen Endabschnitt des zweiten Halteelements (14.2) und des dritten Halteelements (14.3) ein linksseitiges zweites Doppelgelenk (22.2a) aufweist und an einem dem seitlichen Endabschnitt des zweiten Halteelements (14.2) und des dritten Halteelements (14.3) gegenüberliegenden Endabschnitt ein rechtsseitiges zweites Doppelgelenk (22.2b) aufweist.

8. Halter nach einem der Ansprüche 1 bis 7, **dadurch gekennzeichnet, dass** das erste Halteelement (14.1), das zweite Halteelement (14.2) und/oder das dritte Halteelement (14.3) wenigstens zwei Tragstäbe (24) aufweist, die sich parallel zueinander erstrecken, wobei die benachbarten ersten Enden der Tragstäbe (24) an einer linksseitigen Traglasche (17) befestigt sind und die gegenüberliegenden, benachbarten zweiten Enden der Tragstäbe (24) an einer rechtsseitigen Traglasche (17) befestigt sind.

9. Halter nach einem der Ansprüche 1 bis 8, **dadurch gekennzeichnet, dass** das erste Halteelement (14.1), das zweite Halteelement (14.2) und/oder das dritte Halteelement (14.3) einen Anschlag (35) aufweist, der ausgebildet ist, ein Weiterschwenken um die jeweilige Schwenkachse (S1, S2, S3, S4) zu verhindern, wenn das der jeweiligen Schwenkachse (S1, S2, S3, S4) zugeordnete, unmittelbar benachbarte Halteelement (14) aus einer geklappten Anordnung, in der die Ebene des einen Halteelements (14) mit der Ebene des unmittelbar benachbarten Halteelements (14) einen steilen Winkel einnimmt, in einen gestreckte Anordnung geschwenkt ist, in der die Ebene des einen Halteelements (14) und die Ebene des unmittelbar benachbarten Halteelements (14) in einer gemeinsamen Ebene liegen.

10. Halter nach einem der Ansprüche 1 bis 9, **dadurch gekennzeichnet, dass** das erste Halteelement (14.1), das zweite Halteelement (14.2) und/oder das dritte Halteelement (14.3) einen Abstützvorsprung (37) aufweist, der ausgebildet ist, zum Abstützen gegen das unmittelbar benachbarte Halteelement (14), wenn das einer jeweiligen Schwenkachse (S1, S2, S3, S4) zugeordnete, unmittelbar benachbarte Halteelement (14) aus einer gestreckten Anordnung, in der die Ebene des einen Halteelements (14) und die Ebene des unmittelbar benachbarten Halteelements (14) in einer gemeinsamen Ebene liegen, in eine geklappte Anordnung, in der die Ebene des einen Halteelements (14) mit der Ebene des unmittelbar benachbarten Halteelements (14) einen steilen Winkel einnimmt, geschwenkt ist.

11. Haushalts-Geschirrspülmaschine, aufweisend einen Geschirrkorb (3, 4), der wenigstens einen Halter (12) nach einem der Ansprüche 1 bis 10 aufweist.
